# FASCICULE DE BREVET EUROPEEN

(11) **EP 0 145 510 B1**
(45) Date de publication et mention de la délivrance du brevet: **02.11.1989**
(21) Numéro de dépôt: 84401723.6
(22) Date de dépôt: 28.08.1984
(51) Int. Cl.: H01Q 15/00

(54) **Aérien**
Antenne
Antenna

(30) Priorité: 09.09.1983 FR 8314404
(43) Date de publication de la demande: 19.06.1985
(73) Titulaire: THOMSON-CSF, 75008 Paris (FR)
(72) Inventeur: Aubry, Claude, F-75379 Paris Cedex 08 (FR); Bouko, Jean, F-75379 Paris Cedex 08 (FR); Drabowitch, Serge, F-75379 Paris Cedex 08 (FR)
(74) Mandataire: Benoit, Monique

(56) Documents cités:
- EP-A- 0 076 760
- FR-A- 2 349 968
- FR-A- 2 518 828
- US-A- 3 403 403
- US-A- 3 769 623
- US-A- 4 126 866
- US-A- 4 284 992

## Description

L'invention concerne principalement un aérien avec un dispositif permettant de réduire l'amplitude de l'énergie hyperfréquence réfléchie dans l'axe de l'aérien et un radar utilisant un tel aérien.

La défense d'objectif suppose de plus en plus de « voir sans être vu ». Ainsi, il est primordial de collecter un maximum de renseignements sur les dispositifs ennemis, tout en réduisant au maximum la possibilité, pour un dispositif ennemi, de recueillir des renseignements sur son propre dispositif. Il arrive que ces deux exigences de la défense moderne soient contradictoires. Ainsi, l'aérien d'un radar de type connu, recevant dans son axe un rayonnement hyperfréquence radar, renvoit sur ce même axe, et donc vers l'émetteur- récepteur de ce rayonnement électromagnétique, ce rayonnement avec une amplitude très importante. Dans ce qui suit, nous dirons qu'il présente une grande surface équivalente radar.

L'invention se propose de placer dans un aérien radar avec une inclinaison non nulle par rapport à son axe, un filtre sélectif en fréquence. Un tel filtre réfléchit le rayonnement du radar ennemi, selon les lois de Descartes, sans affecter notablement le rayonnement du radar où il est placé, dans la mesure où ils travaillent à des fréquences différentes. Ainsi, l'énergie renvoyée dans l'axe de l'aérien, vers le radar ennemi, s'en trouve considérablement diminuée.

L'invention concerne principalement un aérien comportant une source de rayonnement hyperfréquence et un dispositif focalisant et réfléchissant, caractérisé par le fait qu'il comporte un filtre sélectif en fréquence fixé à l'intérieur de l'aérien, sur son axe, incliné par rapport à celui-ci.

L'invention sera mieux comprise au moyen de la description ci-après et des figures annexées, données comme des exemples non limitatifs, parmi lesquels :
la figure 1 est une vue en coupe d'un radar de type connu ;
la figure 2 est une vue en coupe d'un radar selon l'invention ;
la figure 3 est une vue en perspective d'un filtre utilisé pour radar selon l'invention.

Sur les figures 1 à 3 on a utilisé les mêmes références pour désigner les mêmes éléments.

Sur la figure 1, on peut voir un radar 1 de type classique. Le radar 1 reçoit, sur un axe 3 de son aérien, un rayonnement électromagnétique incident 4. Comme cela est illustré par le trait 41, le rayonnement 4, en arrivant sur l'aérien 1, est focalisé sur une source 5 de rayonnement hyperfréquence du radar 1. Le rayonnement est réfléchi sur la source 5. Ainsi le rayonnement réfléchi 14 se trouve dans l'axe de l'aérien 1 avec une amplitude très importante. La surface équivalente dans l'axe de l'aérien 1 est proportionnelle à : S x G x R², S étant l'aire de l'ouverture de l'aérien, G étant le gain dans l'axe de l'aérien aux fréquences du radar ennemi, R² étant le coefficient de réflexion en puissance de la source 5.

Ceci risque d'être très gênant, par exemple dans le cas où un avion ou un missile se dirigerait vers un aérien de radar fixe. Ceci est encore plus gênant dans le cas d'utilisation d'un télépointeur, effectuant une poursuite angulaire par exemple d'un missile. De ce fait, dans ce cas, l'axe 3 de l'aérien du radar 1 est toujours dirigé vers le radar du missile.

Sur la figure 2, on peut voir un radar 11 selon l'invention. Dans cet exemple de réalisation, le radar 11 est un radar de poursuite télépointeur. Le radar télépointeur 11 suit le mouvement d'un missile 2. Un lobe principal 7 du radar 11 éclaire,,,, en permanence le missile 2. Ainsi le missile 2 se trouve en permanence sur l'axe 3 de l'aérien du radar 11. Si le missile 2 comporte un autodirecteur actif, il émet un rayonnement électromagnétique 4 qui arrive dans l'axe 3 du radar 11. Pour ne pas augmenter la quantité d'énergie électromagnétique réfléchie sur le radar 11 que va capter l'autodirecteur du missile 2, on a disposé un filtre 6 à l'intérieur de l'aérien du radar 11. Le filtre 6 est tel qu'il réfléchit le rayonnement 4, sans affecter les rayonnements émis par le radar 11. La normale au filtre 6 n'est pas confondue avec l'axe 3. Ainsi un axe 8 du rayonnement réfléchi 40 forme un angle 6 avec l'axe 3. L'angle de la normale au filtre 6 et de l'axe 3 est suffisant pour qu'aucune énergie ne soit renvoyée par le filtre 6 en direction du missile 2. L'angle entre l'axe 3 de l'aérien du radar 11 et la normale du filtre 6 est par exemple de 15°, ce qui correspond à 9 = 30°. Une telle valeur de 9 tient compte du fait que le rayonnement 40 n'étant pas focalisé par le radar 11 se trouve dispersé. Un tel filtre 6 permet de réduire par exemple de 20 décibels le gain G selon l'axe 3 de l'aérien 11 aux fréquences du radar ennemi.

Il est extrêmement facile d'adapter un filtre 6 sur des radars déjà en service, car il n'entraîne pas de modification majeure de ceux-ci.

Sur la figure 3, on peut voir un exemple de réalisation du filtre 6. Le filtre 6 doit réfléchir le rayonnement 4 de la figure 2, sans affecter notablement les rayonnements du lobe principal 7 émis par la source 5 de la figure 2. Ceci suppose bien sûr, que le radar selon l'invention travaille avec une fréquence différente de celle de l'autodirecteur du missile 2. Par exemple le télépointeur utilise la bande X tandis que l'on utilise un filtre 6 pouvant réfléchir les énergies comprises dans les bandes KU, KA et W. Dans un tel cas, le filtre 6 peut être soit du type passe-bas soit du type passe-bande. Avantageusement, le filtre 6 est un miroir dichroïque. Un miroir dichroïque de type passe-bas a été décrit dans le brevet déposé par la Demanderesse le 18 Décembre 1981 publié sous le numéro FR-A-2 518 828. Un tel filtre comporte trois lames en diélectrique à faible perte 10, 12, 13 séparées par deux réseaux de rectangles métalliques 44 et 15.

Le filtre 6, peut être mis de façon permanente, par exemple en temps que radôme, devant la source 5. Dans une variante de réalisation, on dispose d'un jeu de filtres 6. Le filtre 6 est mis en place selon par exemple le théâtre d'opération, et donc selon la bande de fréquence de rayonnement du missile adverse.

Dans une autre variante de réalisation, ou l'on dispose également d'un jeu de filtres 6, un de ces filtres 6 est mis en place en temps réel devant la source 5, après la détection d'un rayonnement électromagnétique 4 par des moyens non illustrés. Ainsi le filtre 6 choisi sera le mieux adapté pour réfléchir ce rayonnement.

L'invention n'est pas limitée aux aériens de radar. L'invention s'applique chaque fois que l'on est en présence d'un dispositif focalisant et réfléchissant le rayonnement électromagnétique d'un radar adverse. Le procédé selon l'invention s'applique notamment aux émetteurs de faisceaux hertziens, ainsi qu'aux antennes de liaison avec des satellites de télécommunication.

## Revendications

1. Aérien comportant une source de rayonnement hyperfréquence (5) et un dispositif focalisant et réfléchissant, caractérisé par le fait qu'il comporte un filtre (6) sélectif en fréquence fixé à l'intérieur de l'aérien, sur son axe (3), incliné par rapport à celui-ci.

2. Aérien selon la revendication 1, caractérisé par le fait que le filtre (6) sélectif en fréquence est plan.

3. Aérien selon la revendication 1 ou 2, caractérisé par le fait que le filtre (6) est disposé devant la source (5).

4. Aérien selon la revendication 1, 2 ou 3, caractérisé par le fait que le filtre (6) est un filtre dichroïque.

5. Radar caractérisé par le fait qu'il comporte un aérien selon l'une quelconque des revendications précédentes.

6. Radar selon la revendication 5, caractérisé par le fait que ledit radar est un radar de poursuite télépointeur.

7. Station de communications avec satellite, caractérisée par le fait qu'elle comprend un aérien selon la revendication 1, 2, 3 ou 4.

## Claims

1. An antenna comprising a microwave radiation source (5) and a focussing and reflecting device, characterized in that it includes a frequency selective filter (6) fixed inside the antenna on its axis (3) and inclined in relation thereto.

2. An antenna according to claim 1, characterized in that the frequency selective filter (6) is flat.

3. An antenna according to claim 1 or 2, characterized in that the filter (6) is disposed in front of the source (5).

4. An antenna according to claim 1, 2 or 3, characterized in that the filter (6) is a dichroic filter.

5. A radar device characterized in that it comprises an antenna according to any one of the preceding claims.

6. A radar device 'according to claim 5, characterized in that said radar is a tele-pursuit radar.

7. A transmission station for satellite communications, characterized in that it comprises an antenna according to claim 1, 2, 3 or 4.

## Patentansprüche

1. Antenne mit einer Mikrowellenstrahlungsquelle (5) und mit einer fokalisierenden und reflektierenden Vorrichtung, dadurch gekennzeichnet, daß sie ein frequenzselektives Filter (6) aufweist, das im Inneren der Antenne, in ihrer Achse (3) und gegen diese geneigt befestigt ist.

2. Antenne nach Anspruch 1, dadurch gekennzeichnet, daß das frequenzselektive Filter Flachformat besitzt.

3. Antenne nach Anspruch 1 oder 2, dadurch gekennzeichnet, daß das Filter (6) vor der Quelle (5) angeordnet ist.

4. Antenne nach Anspruch 1, 2 oder 3, dadurch gekennzeichnet, daß das Filter (6) ein dichroitisches Filter ist.

5. Radargerät, dadurch gekennzeichnet, daß es eine Antenne gemäß einem beliebigen der vorhergehenden Ansprüche aufweist.

6. Radargerät nach Anspruch 5, dadurch gekennzeichnet, daß es sich um ein Gerät vom Typ des Fernzielverfolgungsradars handelt.

7. Station zur Nachrichtenverbindung mit einem Satelliten, dadurch gekennzeichnet, daß sie eine Antenne gemäß Anspruch 1, 2, 3 oder 4 aufweist.
